# FASCICULE DE BREVET EUROPEEN

(11) **EP 2 975 959 B1**
(45) Date de publication et mention de la délivrance du brevet: **08.07.2020**
(21) Numéro de dépôt: 13714568.6
(22) Date de dépôt: 19.03.2013
(51) Int. Cl.: A41C 3/12

(54) **ARTICLE DE LINGERIE**
UNTERWÄSCHE
ITEM OF LINGERIE

(43) Date de publication de la demande: 27.01.2016
(73) Titulaire: Lelong, Anne, 7181 Arquennes (BE)
(72) Inventeur: Lelong, Anne, 7181 Arquennes (BE)
(74) Mandataire: Pronovem
(86) Numéro de dépôt international: PCT/EP2013/055725
(87) Numéro de publication internationale: WO 2014/146698

(56) Documents cités:
- EP-A1- 2 471 393
- WO-A1-2010/082090
- US-A- 4 235 240
- US-A1- 2011 159 780

## Description

### Objet de l'invention

La présente invention se rapporte à une pièce d'article de lingerie et plus précisément à une armature pour soutien-gorge, ainsi qu'au soutien-gorge comprenant cette armature.

### Arrière-plan technologique

On connaît bien les articles de lingerie tels les soutiens-gorge qui ont offert aux femmes une indéniable facilité de mouvement qui a contribué à leur libération. Ceux-ci peuvent être essentiellement classés en deux familles. D'une part les soutiens-gorge sans armature, qui sont plutôt destinés aux femmes à faible poitrine, et d'autre part les soutiens-gorge avec armatures, qui sont plus précisément destinés à soutenir des poitrines moyennes ou fortes.

Dans le cas de soutiens-gorge sans armature, il s'agit d'un simple textile, soit découpé et cousu, soit moulé pour la réalisation des bonnets qui eux-mêmes sont fixés à des bretelles et à un bandeau du soutien, souvent lui-même en tissu. Des moyens de fermeture divers et variés peuvent bien entendu être envisagés pour de tels soutiens.

L'autre grande famille est constituée par les soutiens-gorge comprenant une structure avec armatures également appelées baleines et qui sont destinées à offrir un soutien amélioré à la poitrine.

Les soutiens-gorge à armatures comprennent habituellement des bonnets cousus ou moulés auxquels sont attachés des éléments servant d'armatures tels que des baleines. Classiquement ces baleines sont constituées en un matériau relativement rigide tel qu'une tige métallique ou éventuellement d'un élément rigide en un matériau synthétique. Lesdites baleines sont ensuite cousues à l'intérieur d'une structure en tissu afin de les protéger, notamment lors des lavages, et de protéger la personne qui porte ce type de soutien-gorge.

En pratique, l'inconvénient principal de l'utilisation de tels éléments d'armatures constitués par les baleines réside dans le fait qu'il existe toujours un risque de se blesser du fait du mauvais positionnement desdites baleines. En outre, ces baleines bien qu'elles soient souvent emprisonnées entre deux couches de tissu dans le soutien-gorge peuvent être extraites dudit soutien-gorge par exemple lors d'un lavage en machine, et par voie de conséquence, occasionner des dégâts à ladite machine à laver. Enfin, de manière générale, l'inconfort apporté par la présence de baleines est plus grand que dans le cas d'un soutien-gorge sans baleine.

US 2011/159780 A1 décrit un soutien-gorge muni de deux armatures présentant une forme incurvée avec une configuration géométrique 3D. Toutefois rien n'y est précisé concernant le degré de flexibilité dans chacune des deux branches.

EP 2471393 A1 décrit également une armature pour soutien-gorge dans laquelle l'axe central correspondant à la succession des centres géométriques pour une même branche n'est pas situé dans le même plan, de telle sorte que chacune des branches est inclinée d'un certain angle d'inclinaison l'une par rapport à l'autre. A nouveau la variation de la flexibilité au sein même des armatures n'y est pas décrite.

Depuis quelques années, on a l'habitude de proposer aux femmes, des bonnets qui présentent une forme moulée. Ces bonnets sont réalisés dans la plupart des cas à l'aide d'une mousse, par exemple une mousse polyuréthane souple, soumise à un formage. On peut également envisager directement d'utiliser des tissus comprenant un pourcentage important de fibres synthétiques, plus particulièrement des fibres d'élastomères, que l'on pourra thermoformer directement dans un moule et qui se présenteront sous la forme de bonnets sans couture. L'avantage principal de l'utilisation de fibres élastomères est que le bonnet continue à présenter une flexibilité et donc une déformabilité intrinsèque.

La présente invention vise à proposer un nouveau type de soutien-gorge, et plus précisément un nouveau type d'armatures, qui offrirait une capacité de soutien de la poitrine, renforcée par rapport au soutien-gorge sans armature ou baleine et qui ne présente pas les inconvénients de la famille des soutiens-gorge appartenant à la famille des soutiens-gorge à armatures rigides, et notamment qui soit suffisamment souple pour s'adapter à la forme de la poitrine et aux mouvements de celle-ci.

En outre, la présente invention vise à proposer un nouveau type de soutien-gorge, et plus particulièrement un nouveau type d'armatures, qui offrirait non seulement un confort et un maintien accrus mais également éviterait tout risque de perte des éléments d'armature en particulier lors du nettoyage en machine à laver.

La présente invention vise également à proposer un type de soutien-gorge, et plus précisément d'armatures, qui doit être à même de présenter plusieurs sortes de modèles destinés par exemple à la lingerie quotidienne, mais aussi à la lingerie de sport et de bain et qui peut s'adapter à n'importe quelle forme de soutien-gorge.

De même, la présente invention vise à proposer un nouveau type de soutien-gorge, et plus précisément d'armatures, qui va s'adapter à l'esthétique souhaité par le créateur de lingerie.

Enfin, la présente invention permet de s'adapter à tout type de bonnet en particulier destiné à des poitrines faibles, des poitrines moyennes ou des poitrines fortes.

### Résumé de l'invention

La présente invention concerne une armature pour soutien-gorge sous la forme d'un profilé à deux branches, de préférence non symétriques, présentant une configuration géométrique 3D de manière à ce que l'axe central correspondant à la succession des centres géométriques ou des centres de gravité des sections perpendiculaires successives pour une même branche correspondante ne soit pas situé dans le même plan, de telle sorte que chacune des branches soit inclinée d'un certain angle d'inclinaison l'une par rapport à l'autre, caractérisé en ce que la section de chacune des branches du profilé est un polygone ayant une section de forme triangulaire, avec au moins un des côtés incurvé ou curviligne et,
en ce que l'angle d'inclinaison des deux branches est compris entre 5 et 40 degrés.

L'armature comprend une face interne apte, en condition d'utilisation à entrer en contact avec le corps de l'utilisatrice, une face externe opposée à la face interne et tournée, en condition d'utilisation vers l'extérieur du corps de l'utilisatrice, le polygone étant défini par au moins une face constituant la face interne, une face externe, et au moins une troisième face venant en saillie sur la face interne et destiné à supporter le sein de l'utilisatrice en conditions d'utilisation.

Avantageusement, l'une des branches de l'armature, définie comme la première branche, est apte à être en contact, en condition d'utilisation, avec la partie du sein de l'utilisatrice à proximité du sternum et l'autre branche, définie comme la deuxième branche, est apte à être en contact, en condition d'utilisation, avec la partie du sein de l'utilisatrice située à l'opposé par rapport au sternum, les deux branches considérées individuellement étant situées dans un même plan.

De préférence, l'une des branches de l'armature, définie comme la première branche, est apte à être en contact, en condition d'utilisation, avec la partie du sein de l'utilisatrice à proximité du sternum et l'autre branche, définie comme la deuxième branche, est apte à être en contact, en condition d'utilisation, avec la partie du sein de l'utilisatrice située à l'opposé par rapport au sternum, au moins une des deux branches considérée individuellement étant située dans au moins deux plans différents. Avantageusement, l'axe central de la deuxième branche est situé sur une surface courbe. De préférence, la deuxième branche est courbée (inclinée) vers l'intérieur de l'armature.

Dans certaines formes de réalisation de l'invention, les deux branches de l'armature sont identiques.

De préférence, les deux branches de l'armature sont dissymétriques, la première branche étant plus courte que la deuxième branche.

Selon un mode de réalisation préféré de l'armature, sa face externe présente au moins une encoche.

Avantageusement, l'armature de l'invention présente plusieurs encoches, dont la densité varie le long de l'armature, la densité des encoches étant de préférence plus grande sur la deuxième branche que sur la première branche.

De préférence, les dimensions des encoches varient dans au moins une direction de l'espace.

Avantageusement, l'armature de l'invention comprend (ou est constituée de) un ou plusieurs matériaux polymériques présentant un module de flexion supérieur à 350 MPa, de préférence compris entre 500 et 3000 MPa, et de manière plus préférée entre 800 et 2000 MPa. Le matériau polymérique est, de préférence, sélectionné parmi le groupe constitué par les polyéthylènes, les polychlorures de vinyle, les polyéthylènes téréphtalate, les polypropylènes, les polystyrènes, les polyamides et les mélanges de ceux-ci.

Un autre aspect de l'invention concerne une armature double comprenant un jeu de deux armatures selon l'invention.

La présente invention concerne aussi un soutien-gorge comprenant une armature ou une armature double selon l'invention.

### Brève description des figures

La figure 1 présente une vue d'ensemble d'une première forme préférée d'exécution d'une armature simple selon la présente invention.
La figure 2 présente une vue d'ensemble d'une deuxième forme préférée d'exécution d'une armature simple selon la présente invention.
La figure 3 présente de manière simplifiée le schéma d'une armature double selon la présente invention.
Les figures 4A-4B présentent des vues en projection latérale de l'armature selon la deuxième forme d'exécution préférée de la présente invention, correspondant aux photos des figures 5A et 5B.
Les figures 5A-5B correspondent à des photographies en vue latérale de l'armature des figures 4A et 4B.
La figure 6 (qui est équivalente à la figure 8A) représente de manière analogue à la figure 5A une vue en projection latérale de l'armature, mais selon la première forme préférée d'exécution de la présente invention.
La figure 7A correspond à une vue en 3D d'une portion de l'armature selon l'invention dans le plan médian, tandis que les figures 7B-7C présentent une vue plus en détails.
la figure 8A est équivalente à la figure 6.
Les figures 8B et 8C montrent en 3D la structure des encoches dans la première forme d'exécution préférée de l'armature selon l'invention.
Les figures 9A et 9B montrent en 3D une vue générale de l'armature selon la deuxième forme préférée d'exécution de l'invention, côté face interne pour la figure 9A, et côté face externe pour la figure 9B.
La figure 10 illustre le principe général de positionnement de l'armature selon l'invention sur la poitrine d'une utilisatrice.
La figure 11 présente un profil d'ensemble d'une encoche de l'armature selon l'invention.
La figure 12 montre comment deux encoches successives le long de l'armature de l'invention forment une dent.

### Description détaillée de l'invention :

L'originalité du soutien-gorge selon l'invention repose sur une armature toute particulière, une armature en trois dimensions. Plus précisément, cette armature présente de manière avantageuse un profil qui a une configuration géométrique en 3 dimensions. De plus, de manière particulièrement avantageuse, la structure elle-même est en 3 dimensions.

Selon l'invention, cette armature présente une conformation adaptée pour offrir à la fois un bon soutien de la poitrine et une flexibilité suffisante pour l'utilisatrice, c'est-à-dire à la fois la rigidité nécessaire à un soutien mécanique efficace et un confort d'utilisation optimal.

De manière avantageuse, l'armature a en outre une composition adaptée qui contribue à assurer ce double rôle.

Ainsi, d'un point de vue conformationnel (donc géométrique), l'armature ou baleine 1 selon la présente invention correspond à une pièce avec un profilé (et de préférence l'axe central dudit profilé) qui présente une forme (configuration géométrique) d'arcade ou d'arc de cercle comme par exemple une forme de U, de préférence tronqué, et adapté pour soutenir soit le sein droit, soit le sein gauche de l'utilisatrice ainsi que présenté à la figure 1 et à la figure 2.

De manière alternative, l'armature (plus communément appelée baleine) 1 selon la présente invention correspond à une seule pièce avec un double profilé formant un double U ou une double arcade adapté pour soutenir à la fois le sein droit et le sein gauche de l'utilisatrice, ainsi que présenté à la figure 3.

Les dimensions de l'armature seront adaptées aux différents standards de mensurations utilisés couramment dans le domaine de la lingerie, en particulier en ce qui concerne la taille du bonnet.

Le profilé 1 est constitué de deux branches 2,2', de préférence non symétriques, jointes l'une à l'autre au niveau d'une zone 3 dite « zone de jonction ». Cette zone de jonction 3 correspond, en condition d'utilisation, à la zone de support maximal du sein (du poids du sein) par le profilé 1.

Chaque branche 2,2' comprend une extrémité distale libre 4,4' formant un des deux bords de l'armature 1, et une zone proximale 5,5', qui en rejoignant l'extrémité proximale 5',5 de l'autre branche 2',2 définit la zone de jonction 3.

On définit également pour chaque branche 2, 2', un axe central (non représenté). Il peut s'agir d'un axe correspondant à la succession des centres géométriques ou des centres de gravité des sections perpendiculaires successives pour une même branche correspondante. Dans le cas d'une matière homogène, le centre de gravité correspondra au centre géométrique. On peut également envisager que cet axe central soit matérialisé par exemple par une baleine mécanique ayant une certaine souplesse.

Comme illustré sur ces mêmes figures 4A et 4B, ainsi que sur les figures 5A,5B et 6, le caractère tridimensionnel de la configuration géométrique de l'armature selon l'invention vient tout d'abord du fait que les deux branches 2,2', et plus précisément les axes centraux de chacune des deux branches 2,2' sont inclinés, du profilé 1 (de l'arcade) ne sont pas situées dans le même plan. En d'autres termes, les deux branches 2,2' du profilé 1 sont inclinées d'un certain angle 6 l'une par rapport à l'autre. Cette caractéristique de l'armature selon l'invention contribue à une adaptation optimale de l'armature à la forme du corps de l'utilisatrice, c'est-à-dire à son anatomie, y compris lorsque celui-ci effectue des mouvements.

De préférence, cet angle 6 varie entre 5 et 40 degrés, et de préférence entre 15 et 35 degrés, et de manière encore plus préférée entre 20 et 30 degrés.

En outre, chacune des deux branches 2,2' prises individuellement se positionne soit dans un seul et même plan, soit selon une surface courbée ne correspondant pas à un seul et même plan et contribuant alors dans ce dernier cas au caractère tridimensionnel de la configuration géométrique du profilé 1, comme le montrent par exemple la figure 4A ou les figures 5A et 5B.

Ainsi, de manière particulièrement avantageuse, la branche 2 c'est-à-dire la branche destinée à être en contact, en condition d'utilisation, avec la partie 18 du sein 19 de l'utilisatrice placée contre le sternum (voir figure 10) présente une conformation dans l'espace telle qu'elle est courbée vers l'intérieur de l'armature, ainsi qu'illustré à la figure 4A. Le côté incurvé est donc placé vers le sternum.

Grâce à cette conformation, la poitrine de l'utilisatrice est mieux soutenue, comme enveloppée et portée, donnant un effet agréable au porté.

Avantageusement, l'incurvation intérieure de l'armature permet de garder le soutien-gorge bien collé au corps même si le poids des seins a tendance à décoller le milieu de l'armature qui se remettra en place grâce à cette incurvation.

De même, grâce à cette conformation particulière, l'armature, en condition d'utilisation ne se déforme pas, elle ne fait que se décoller un peu quand le poids du sein de l'utilisatrice est vers l'avant, c'est-à-dire typiquement au moment où la personne se penche vers l'avant. L'armature revient en place et se colle à nouveau au corps dès que la personne se redresse.

L'armature ou baleine 1 présente une face interne 7, destinée, en condition d'utilisation, à être en contact avec le thorax de l'utilisatrice, et une face externe 8, opposée à la face interne 7 et donc orientée, en condition d'utilisation, comme son nom l'indique, vers l'extérieur. On doit donc comprendre que la face externe 8 de l'armature 1, en condition d'utilisation, n'est pas en contact avec le thorax de l'utilisatrice, ainsi qu'illustré aux figures 4B et 6.

Le caractère tridimensionnel de l'armature selon l'invention vient également du fait que le profilé 1 présente une structure essentiellement tridimensionnelle c'est-à-dire qui présente une section de la forme d'un polyèdre/polygone, et de préférence une section de forme triangulaire, et de manière encore plus préférée une section de forme triangulaire curviligne. En d'autres termes, si on réalise une coupe du profilé de l'armature dans le plan médian, on obtient un polyèdre et de préférence un triangle curviligne, c'est-à-dire que le profilé dessine un polygone ou un triangle dont au moins un des côtés est incurvé, ainsi qu'illustré sur les figures 7A, 7B et 7C.

De préférence, ce triangle curviligne présente trois côtés :
- le premier côté 10 est défini par la face interne 7 de l'armature 1 qui présente de préférence une surface convexe;
- le deuxième côté 11 est défini par le plan 9 qui vient en saillie à partir de la face interne 7 de l'armature 1 ; c'est le côté sur lequel, en condition d'utilisation, repose (s'appuie) le sein de l'utilisatrice ; ce deuxième côté 11 assure donc une fonction de support du sein;
- au moins un troisième côté 12 est défini par la face externe 8 de l'armature 1 ; ce côté 12 est incurvé et peut être concave ou convexe (voir figure 7C).

La face interne 7 du profilé 1 est donc de préférence convexe de manière à pouvoir, en condition d'utilisation, épouser au mieux l'anatomie de l'utilisatrice, et plus précisément la forme du thorax sur laquelle elle repose et suivre au mieux la forme de la/des côté(s) sur laquelle/lesquelles elle repose.

Cependant, de manière alternative, la face interne 7 peut avoir également une surface globalement plane plutôt que convexe.

On peut également envisager que le profilé de l'armature 1 présente une section de forme plus complexe que le triangle curviligne. L'homme de l'art pourra aisément anticiper d'autres formes qui pourraient également convenir pour que l'armature 1 puisse remplir son rôle.

De préférence, le profilé 1 selon la présente invention est munie sur sa face externe 8 d'au moins une encoche 13 (voir figures 8A-8C et 9A-9B). Néanmoins, de manière alternative, l'armature selon l'invention peut également ne pas présenter d'encoche.

Lorsque le profilé 1 présente des encoches 13, la densité de celles-ci varie avantageusement le long de l'armature en fonction du degré de flexibilité souhaité.

De préférence, la densité des encoches 13 varie le long de l'armature 1, cette densité étant plus grande sur la branche 2' que sur la branche 2. En d'autres termes, comme le montre la figure 10, de préférence selon l'invention, l'armature 1 comprend plus d'encoches 13 sur sa partie destinée à être en contact, en condition d'utilisation, avec la partie 18' du sein 19 de l'utilisatrice opposée au sternum que sur sa partie destinée à être en contact avec la partie 18 du sein de l'utilisatrice à proximité du sternum.

Ainsi, l'armature 1 une fois en place dans un soutien-gorge peut, en condition d'utilisation, s'adapter à tout instant au mieux à la forme du thorax de l'utilisatrice, et plus précisément de sa cage thoracique, tout en assurant un soutien maximal de la poitrine, augmentant par là le confort de l'utilisatrice, y compris lorsque celle-ci est en mouvement, et quelle que soit la nature de ces mouvements.

De préférence, la densité des encoches est telle que le nombre d'encoches varie entre 5 et 15, et de manière plus préférée encore entre 8 et 11, sur la branche 2, tandis que le nombre d'encoches varie entre 15 et 30, et de manière plus préférée encore entre 17 et 28, sur la branche 2'.

De même, les dimensions des encoches 13 peuvent avantageusement varier en fonction du degré de flexibilité souhaité. Ainsi, de préférence, la profondeur de l'encoche (dimension dans le plan 9) sera maximale aux endroits où l'on souhaite que l'armature présente le maximum de flexibilité, c'est-à-dire sur la partie destinée à être en contact avec l'extérieur de la poitrine de l'utilisatrice.

Ainsi, de manière avantageuse, la profondeur des encoches (dimension dans le plan 9) varie entre 0 et 50 mm, et de préférence entre 0,1 et 20 mm.

La profondeur des encoches 13 peut également être constante le long de l'armature dans certaines formes d'exécution.

Avantageusement, deux encoches successives 13,13' forment ensemble une dent 16 dont la largeur 17 (dimension suivant la courbure de l'armature) peut varier de préférence entre 2 et 30 mm, de préférence de 2 à 10mm (voir figures 6 et 12).

La forme des encoches 13 peut également varier. Avantageusement, les bords 14,14' des encoches 13 sont arrondis de manière à éviter d'accrocher le tissu une fois en place dans le soutien-gorge, comme le montre la figure 11.

Comme le montrent les figures 2, 4A-4B, 5A-5B, 6, 9A-9B, et comme déjà mentionné plus haut, de préférence, les deux branches 2,2' de l'armature selon l'invention ne sont pas symétriques.

Afin de pouvoir être intégrée au mieux dans le soutien-gorge, l'armature peut avantageusement être cousue sur la pièce de tissu formant le soutien-gorge grâce à une ou plusieurs ouvertures 15,15' située(s) sur ses bords comme le montrent par exemple les figures 1 et 2.

Ainsi que représenté à la figure 10, lorsque le soutien-gorge est mis en place, l'armature ou baleine est disposée sous le sein, et le soutien-gorge peut être fermé soit dans le dos soit sur le devant, ceci par exemple à l'aide d'une agrafe disposée sur un bandeau de soutien entourant le corps, ce bandeau étant essentiellement positionné de manière perpendiculaire par rapport au buste et permettant de maintenir le soutien-gorge en place.

En ce qui concerne sa composition, de préférence, l'armature ou baleine selon la présente invention se compose d'un ou plusieurs matériaux polymériques présentant un module de flexion supérieur à 350 MPa, de préférence compris entre 500 et 3000 MPa, et de manière plus préférée entre 800 et 2000 MPa.

De préférence, le matériau polymérique est sélectionné parmi le groupe des polyéthylènes (PE), des polychlorures de vinyle (PVC), des polyéthylènes téréphtalate (PET), des polypropylènes (PP), des polystyrènes (PS), et des polyamides (PA).

De préférence, le matériau polymérique comprend du polypropylène (PP) ou du polyéthylène haute densité (PEhd).

Parmi les polypropylènes, les copolymères statistiques comprenant un faible taux d'éthylène sont préférés, ils présentent en effet un module de flexion compris entre 900 et 1200 MPa, ce qui représente un bon compromis entre la rigidité nécessaire à un soutien mécanique efficace et un confort d'utilisation optimal. Ils présentent en outre une température de transition vitreuse réduite inférieure à 0°C, ce qui permet d'éviter qu'ils ne deviennent cassants par exemple lors du transport dans des régions froides. Enfin, ces polymères statistiques ont une transparence améliorée, ce qui permet une plus grande liberté de coloris ou de choix d'apparence pour le concepteur du soutien-gorge.

Les polyéthylènes haute densité (ayant une densité supérieure à 0,93 g/cm³) présentent des propriétés similaires, avec néanmoins un point de fusion plus faible (+/- 130°C) et une transition vitreuse inférieure à -50°C. S'agissant d'un matériau présentant un taux de cristallinité élevé, il est aussi moins transparent que le polypropylène.

Grâce à la fois à sa conformation et à sa composition particulières, l'armature selon l'invention permet une répartition optimale du poids du sein, notamment pour les fortes poitrines, évitant ainsi tout basculement du poids du sein vers l'avant, et donc toute sensation d'inconfort pour son utilisatrice. L'armature selon l'invention évite après quelques mouvements du buste, que le sein ne glisse vers l'avant et ne s'affaisse, et que le bas du soutien-gorge ne se décolle du corps, comme cela est connu avec les armatures métalliques classiques, assurant ainsi, malgré les mouvements, une esthétique constante.

## Revendications

1. Armature pour soutien-gorge sous la forme d'un profilé à deux branches (2,2'), de préférence non symétriques, présentant une configuration géométrique 3D de manière à ce que l'axe central correspondant à la succession des centres géométriques ou des centres de gravité des sections perpendiculaires successives pour une même branche correspondante ne soit pas situé dans le même plan, de telle sorte que chacune des branches (2,2') soit inclinée d'un certain angle d'inclinaison (6) l'une par rapport à l'autre,
**caractérisée en ce que** la section de chacune des branches du profilé est un polygone ayant une section de forme triangulaire, avec au moins un des côtés incurvé ou curviligne et,
**en ce que** l'angle d'inclinaison (6) des deux branches (2,2') est compris entre 5 et 40 degrés, et
l'armature comprenant une face interne (7) apte, en condition d'utilisation à entrer en contact avec le corps de l'utilisatrice, une face externe (8) opposée à la face interne (7) et tournée, en condition d'utilisation vers l'extérieur du corps de l'utilisatrice, le polygone étant défini par au moins une face constituant la face interne (7), une face externe (8), et au moins une troisième face (9) venant en saillie sur la face interne (7) et destinée à supporter le sein de l'utilisatrice en conditions d'utilisation.

2. Armature (1) selon la revendication 1, **caractérisée en ce que** l'une de ses branches, définie comme la première branche (2), est apte à être en contact, en condition d'utilisation, avec la partie (18) du sein (19) de l'utilisatrice à proximité du sternum et l'autre branche (2'), définie comme la deuxième branche, est apte à être en contact, en condition d'utilisation, avec la partie (18') du sein (19) de l'utilisatrice située à l'opposé par rapport au sternum, les deux branches considérées individuellement étant situées dans un même plan.

3. Armature (1) selon la revendication 1, **caractérisée en ce que** l'une de ses branches, définie comme la première branche (2), est apte à être en contact, en condition d'utilisation, avec la partie (18) du sein (19) de l'utilisatrice à proximité du sternum et l'autre branche (2'), définie comme la deuxième branche, est apte à être en contact, en condition d'utilisation, avec la partie (18') du sein (19) de l'utilisatrice située à l'opposé par rapport au sternum, au moins une des deux branches considérée individuellement étant située dans au moins deux plans différents.

4. Armature selon la revendication 3, **caractérisée en ce que** l'axe central de la deuxième branche (2) est situé sur une surface courbe.

5. Armature selon la revendication 4, **caractérisée en ce que** la deuxième branche (2') est courbée ou inclinée vers l'intérieur de l'armature.

6. Armature selon l'une des revendications 2 à 5, **caractérisée en ce que** ses deux branches (2,2') sont dissymétriques, la première branche (2) étant plus courte que la deuxième branche (2').

7. Armature selon l'une des revendications précédentes, **caractérisée en ce que** sa face externe (8) présente au moins une encoche (13).

8. Armature selon la revendication précédente, **caractérisée en ce qu'**elle présente plusieurs encoches (13), dont la densité varie le long de l'armature, la densité des encoches étant de préférence plus grande sur la deuxième branche (2') que sur la première branche (2).

9. Armature selon l'une quelconque des revendications précédentes, **caractérisée en ce que** le degré de flexibilité varie dans chacune des deux branches (2,2') en faisant varier la densité des encoches le long desdites branches.

10. Armature selon la revendication précédente, **caractérisée en ce que** les dimensions des encoches (13) dans au moins une direction de l'espace varient.

11. Armature selon l'une des revendications précédentes, **caractérisée en ce qu'**elle est constituée d'un ou plusieurs matériaux polymériques présentant un module de flexion supérieur à 350 MPa, de préférence compris entre 500 et 3000 MPa, et de manière plus préférée entre 800 et 2000 MPa.

12. Armature selon la revendication 10, **caractérisée en ce que** le matériau polymérique est sélectionné parmi le groupe constitué par les polyéthylènes, les polychlorures de vinyle, les polyéthylènes téréphtalate, les polypropylènes, les polystyrènes, les polyamides et les mélanges de ceux-ci.

13. Armature double comprenant un jeu de deux armatures selon l'une des revendications précédentes, fixées l'une à l'autre.

14. Soutien-gorge comprenant une armature ou une armature double selon l'une quelconque des revendications précédentes.

## Patentansprüche

1. Gestell für Büstenhalter in Form eines Profils mit zwei Schenkeln (2, 2'), vorzugsweise nicht symmetrisch, die eine geometrische 3D-Konfiguration aufweisen, so dass die zentrale Achse, die der Aufeinanderfolge der geometrischen Zentren oder der Schwerkraftzentren der aufeinanderfolgenden senkrechten Abschnitte für einen gleichen entsprechenden Schenkel entspricht, sich nicht auf der gleichen Ebene befindet, derart, dass jeder der Schenkel (2, 2') um einen bestimmten Neigungswinkel (6) mit Bezug aufeinander geneigt ist, **dadurch gekennzeichnet, dass** der Abschnitt jedes der Schenkel des Profils ein Polygon ist, das einen Abschnitt mit dreieckiger Form aufweist, wobei mindestens eine der Seiten gekrümmt oder krummlinig ist und dadurch, dass der Neigungswinkel (6) der zwei Schenkel (2, 2') im Bereich zwischen 5 und 40 Grad liegt, und wobei das Gestell eine innere Seite (7) umfasst, die ausgelegt ist, um im Zustand der Benutzung mit dem Körper der Benutzerin in Kontakt zu treten, eine äußere Seite (8), die der inneren Seite (7) gegenüber liegt und im Zustand der Benutzung auf die Außenseite des Körpers der Benutzerin gedreht ist, wobei das Polygon durch mindestens eine Seite definiert is, die die innere Seite (7), eine äußere Seite (8) und mindestens eine dritte Seite (9), die auf der inneren Seite (7) vorspringt und dazu vorgesehen ist, die Brust der Benutzerin in Zuständen der Benutzung zu stützen, bildet.

2. Gestell (1) nach Anspruch 1, **dadurch gekennzeichnet, dass** einer seiner Schenkel, definiert als der erste Schenkel (2), ausgelegt ist um, im Zustand der Benutzung, mit dem Teil (18) der Brust (19) der Benutzerin in der Nähe des Sternums in Kontakt zu sein, und der andere Schenkel (2'), definiert als der zweite Schenkel, ausgelegt ist um, im Zustand der Benutzung, mit dem Teil (18') der Brust (19) der Benutzerin in Kontakt zu sein, der sich an der gegenüber liegenden Seite mit Bezug auf das Sternum befindet, wobei sich die zwei Schenkel, individuell betrachtet, auf einer gleichen Ebene befinden.

3. Gestell (1) nach Anspruch 1, **dadurch gekennzeichnet, dass** einer seiner Schenkel, definiert als der erste Schenkel (2), ausgelegt ist um, im Zustand der Benutzung, mit dem Teil (18) der Brust (19) der Benutzerin in der Nähe des Sternums in Kontakt zu sein, und der andere Schenkel (2'), definiert als der zweite Schenkel, ausgelegt ist, um im Zustand der Benutzung, mit dem Teil (18') der Brust (19) der Benutzerin in Kontakt zu sein, der sich an der gegenüber liegenden Seite mit Bezug auf das Sternum befindet, wobei sich mindestens einer der zwei Schenkel, individuell betrachtet, auf mindestens zwei verschiedenen Ebenen befindet.

4. Gestell nach Anspruch 3, **dadurch gekennzeichnet, dass** sich die zentrale Achse des zweiten Schenkels (2) auf einer gekrümmten Fläche befindet.

5. Gestell nach Anspruch 4, **dadurch gekennzeichnet, dass** der zweite Schenkel (2') gekrümmt oder hin zur inneren Seite des Gestells geneigt ist.

6. Gestell nach einem der Ansprüche 2 bis 5, **dadurch gekennzeichnet, dass** seine zwei Schenkel (2,2') asymmetrisch sind, wobei der erste Schenkel (2) kürzer als der zweite Schenkel (2') ist.

7. Gestell nach einem der vorhergehenden Ansprüche, **dadurch gekennzeichnet, dass** seine äußere Seite (8) mindestens eine Kerbe (13) aufweist.

8. Gestell nach dem vorherigen Anspruch, **dadurch gekennzeichnet, dass** es mehrere Kerben (13) aufweist, deren Dichte entlang des Gestells variiert, wobei die Dichte der Kerben vorzugsweise größer auf dem zweiten Schenkel (2') als auf dem ersten Schenkel (2) ist.

9. Gestell nach einem der vorhergehenden Ansprüche, **dadurch gekennzeichnet, dass** der Grad der Flexibilität in jedem der zwei Schenkel (2, 2') variiert, imdem die Dichte der Kerben entlang der Schenkel variiert wird.

10. Gestell nach dem vorherigen Anspruch, **dadurch gekennzeichnet, dass** die Abmessungen der Kerben (13) in mindestens einer Richtung des Raums variieren.

11. Gestell nach einem der vorhergehenden Ansprüche, **dadurch gekennzeichnet, dass** es aus einem oder mehreren polymeren Materialien besteht, die ein Flexionsmodul von mehr als 350 MPa, vorzugsweise im Bereich zwischen 500 und 3000 MPa und am meisten bevorzugt zwischen 800 und 2000 MPa aufweisen.

12. Gestell nach Anspruch 10, **dadurch gekennzeichnet, dass** das polymere Material ausgewählt ist aus der Gruppe bestehend aus Polyethylenen, Polyvinylchloriden, Polyethylenterephthalaten, Polypropylenen, Polystyrenen, Polyamiden und Mischungen derselben.

13. Doppeltes Gestell, umfassend einen Satz von zwei Gestellen nach einem der vorhergehenden Ansprüche, die aneinander fixiert sind.

14. Büstenhalter, umfassend ein Gestell oder ein doppeltes Gestell nach einem der vorhergehenden Ansprüche.

## Claims

1. An armature for a brassiere in the form of a profile with two branches (2, 2') that are preferably asymmetrical, having a 3D geometric configuration such that the central axis corresponding to the succession of the geometric centers or the centers of gravity of the successive perpendicular sections for a corresponding same branch is not located in the same plane, such that each of the branches (2, 2') is inclined by a certain angle of inclination (6) relative to one another,
**characterized in that** the section of each of the branches of the profile is a polygon having a triangular shape, with at least one of the sides being curved or curvilinear, and **in that** the angle of inclination (6) of the two branches (2, 2') is between 5 and 40 degrees, and
the armature comprising an inner side (7) able, under usage conditions, to come in contact with the body of the user, an outer side (8) opposite the inner side (7) and, under usage conditions, turned away from the body of the user, the polygon being defined by at least one side constituting the inner side (7), an outer side (8) and at least one third side (9) protruding on the inner side (7) and intended to support the breast of the user under usage conditions.

2. The armature (1) according to claim 1, **characterized in that** one of its branches, defined as the first branch (2), is able to be in contact, under usage conditions, with the part (18) of the breast (19) of the user close to the sternum and the other branch (2'), defined as the second branch, is able to be in contact, under usage conditions, with the part (18') of the breast (19) of the user located opposite relative to the sternum, the two branches, considered individually, being located in a same plane.

3. The armature (1) according to claim 1, **characterized in that** one of its branches, defined as the first branch (2), is able to be in contact, under usage conditions, with the part (18) of the breast (19) of the user close to the sternum and the other branch (2'), defined as the second branch, is able to be in contact, under usage conditions, with the part (18') of the breast (19) of the user located opposite relative to the sternum, at least one of the two branches considered individually being located in at least two different planes.

4. The armature according to claim 3, **characterized in that** the central axis of the second branch (2) is located on a curved surface.

5. The armature according to claim 4, **characterized in that** the second branch (2') is curved or inclined towards the inside of the armature.

6. The armature according to one of claims 2 to 5, **characterized in that** its two branches (2,2') are asymmetrical, the first branch (2) being shorter than the second branch (2').

7. The armature according to one of the preceding claims, **characterized in that** its outer face (8) has at least one notch (13).

8. The armature according to the preceding claim, **characterized in that** it has several notches (13), the density of which varies along the armature, the density of the notches preferably being larger on the second branch (2') than on the first branch (2).

9. The armature according to any one of the preceding claims, **characterized in that** the degree of flexibility varies in each of the two branches (2, 2') by varying the density of the notches along said branches.

10. The armature according to the preceding claim, **characterized in that** the dimensions of the notches (13) vary in at least one spatial direction.

11. The armature according to one of the preceding claims, **characterized in that** it is composed of one or several polymeric materials having a bending modulus larger than 350 MPa, preferably between 500 and 3000 MPa, more preferably between 800 and 2000 MPa.

12. The armature according to claim 10, **characterized in that** the polymeric material is selected from the group consisting of polyethylenes, polyvinylchlorides, polyethylene terephthalates, polypropylenes, polystyrenes, polyamides and mixtures thereof.

13. A double armature comprising a set of two armatures according to one of the preceding claims, fastened to one another.

14. A brassiere comprising an armature or a double armature according to any one of the preceding claims.
